# EUROPÄISCHE PATENTSCHRIFT

(11) **EP 0 948 583 B1**
(45) Veröffentlichungstag und Bekanntmachung des Hinweises auf die Patenterteilung: **24.01.2001**
(21) Anmeldenummer: 97952838.7
(22) Anmeldetag: 01.12.1997
(51) Int. Cl.: C10J 3/84, C10J 3/54, C10J 3/66, C10J 3/64, C10J 3/62

(54) **VERFAHREN ZUM VERGASEN FESTER BRENNSTOFFE IN DER ZIRKULIERENDEN WIRBELSCHICHT**
METHOD OF GASIFYING SOLID FUELS IN A CIRCULATING FLUIDIZED BED
PROCEDE DE GAZEIFICATION DE COMBUSTIBLES SOLIDES DANS UN LIT FLUIDISE EN CIRCULATION

(30) Priorität: 18.12.1996 DE 19652770
(43) Veröffentlichungstag der Anmeldung: 13.10.1999
(73) Patentinhaber: Metallgesellschaft Aktiengesellschaft, 60325 Frankfurt am Main (DE)
(72) Erfinder: ALBRECHT, Johannes, D-61206 Wöllstadt (DE); LOEFFLER, Johannes, D-61348 Bad Homburg (DE)
(86) Internationale Anmeldenummer: EP9706716
(87) Internationale Veröffentlichungsnummer: WO9827182

(56) Entgegenhaltungen:
- DE-A- 2 729 764
- DE-A- 2 945 508
- DE-A- 4 235 412
- DE-A- 4 412 004
- FR-A- 2 261 974
- US-A- 4 696 678
- US-A- 5 160 708
- US-A- 5 484 465

## Beschreibung

Die Erfindung betrifft ein Verfahren zum Vergasen von Festbrennstoffen in der zirkulierenden Wirbelschicht, wobei man die Brennstoffe in einem Vergasungsreaktor unter Zufuhr von sauerstoffhaltigem Gas bei Temperaturen im Bereich von 700 bis 1000°C vergast, vom oberen Bereich des Vergasungsreaktors ein Gas-Feststoff-Gemisch einem Abscheider zuführt, aus dem Abscheider Staub und Kohlenwasserstoffe einschließlich höherer Kohlenwasserstoffe mit mehr als 6 C-Atomen im Molekül (C₆₊-Kohlenwasserstoffe) enthaltendes Gas mit einem Heizwert von 2000 bis 8000 kJ/m³ und getrennt davon abgeschiedene Feststoffe ableitet und die Feststoffe mindestens teilweise in den unteren Bereich des Vergasungsreaktors zurückführt.

Verfahren dieser Art sind aus DE-A-42 35 412 (hierzu korrespondiert US-A-5 425 317) und DE-A-44 12 004 bekannt. Bei den bekannten Verfahren wird das aus dem Abscheider kommende, brennbare Bestandteile enthaltende Gas unter Bildung flüssiger Schlacke vergast oder verbrannt, und die flüssige Schlacke wird aus dem Verfahren entfernt. Das bei der Verbrennung oder Vergasung entstehende Gas wird im Kontakt mit Waschflüssigkeit gereinigt. Dabei wird es notwendig, die gebrauchte Waschflüssigkeit aufzubereiten oder zu entsorgen. Beim aus DE-A-27 29 764 bekannten Verfahren wird die Asche aus der Vergasung nachverbrannt, und das aus dem Zyklon-Abscheider kommende heiße Gas wird sofort gekühlt, bevor es naß gereinigt wird.

Der Erfindung liegt die Aufgabe zugrunde, die bekannten Verfahren so abzuwandeln, daß der Flugstaub trocken entfernt wird und die Naßwäsche mit Bildung von Abwasser in der Gasreinigung entfällt. Erfindungsgemäß gelingt dies beim eingangs genannten Verfahren dadurch, daß man das staubhaltige Gas aus dem Abscheider durch eine Spaltkammer leitet, wobei man in der Spaltkammer unter Zufuhr von gasförmigem Sauerstoff im Temperaturbereich von 800 bis 1200°C und unter der Temperatur des Ascheschmelzpunktes die im Gas enthaltenen Kohlenwasserstoffe weitgehend spaltet und dabei den Gehalt an den höheren Kohlenwasserstoffen (C₆₊-Kohlenwasserstoffen) im Gas auf höchstens 10 Gew.-% des Gehalts an diesen höheren Kohlenwasserstoffen im aus dem Abscheider kommenden Gas verringert, daß man das aus der Spaltkammer kommende Gas kühlt, das gekühlte Gas durch eine Entstaubungseinrichtung leitet und Flugstaub abtrennt, daß man das gekühlte und entstaubte Gas durch mindestens ein Bett oder einen Reaktor mit Schadstoffe bindenden körnigen Feststoffen leitet und das Gas anschließend entstaubt, und daß man mindestens einen Teil des aus der Entstaubungseinrichtung abgezogenen Flugstaubs in einer Brennkammer bei Temperaturen im Berreich von 1000 bis 1500°C unter Zugabe von O₂-haltigem Gas umsetzt.

Durch die Bedingungen in der Spaltkammer und den Bedingungen in der Gasreinigung unterbleibt die Kondensation und Sublimation der höheren Kohlenwasserstoffe (C₆₊) in den nachgeschalteten Gasreinigungseinrichtungen.

Bei den zu vergasenden Festbrennstoffen kann es sich z. B. um kommunalen oder industriellen Müll, Biomassen oder Kohlen verschiedener Art handeln. Bei der Vergasung von kommunalem Müll wird dieser üblicherweise vor der Vergasung zunächst vorsortiert, wobei insbesondere Metall- und Glasteile ausgesondert werden. Der verbleibende Restmüll wird dann noch zerkleinert, z. B. auf Stückgrößen von höchstens 70 mm, bevor er vergast wird. Zur Erhöhung des Heizwertes des aus dem Vergasungsreaktor kommenden Gases kann man die Festbrennstoffe vor der Vergasung trocknen.

Beim erfindungsgemäßen Verfahren fallen keine flüssigen Reststoffe an. Die vom unteren Bereich des Vergasungsreaktors abgezogene Asche ist üblicherweise so inert, daß sie z. B. noch für den Straßenbau verwertbar ist, zumindest aber ist die Asche leicht deponierbar. Der in der Entstaubungseinrichtung anfallende Flugstaub kann schwermetallhaltig sein und wird dann in üblicher Weise entsorgt. Man verbrennt oder vergast mindestens einen Teil des anfallenden Flugstaubes in einer Brennkammer bei Temperaturen im Bereich von 1000 bis 1500°C. Dabei empfiehlt es sich, die in der Brennkammer gebildeten gasförmigen Produkte in den Vergasungsreaktor zu geben.

Ausgestaltungsmöglichkeiten des Verfahrens werden mit Hilfe der Zeichnung erläutert. Es zeigt
Fig. 1 das Fließschema einer ersten Verfahrensvariante und
Fig. 2 das Fließschema einer zweiten Verfahrensvariante.

Gemäß Fig. 1 werden die zu vergasenden Festbrennstoffe in der Leitung (1) einem Vergasungsreaktor (2) zugeführt, wo sie mit heißen Gasen und Partikeln im Zustand der zirkulierenden Wirbelschicht in Kontakt kommen. Sauerstoffhaltiges Fluidisierungsgas wird in der Leitung (3) herangeführt und durch eine Verteilkammer (4) mit einem Rost (5) in die Wirbelschicht des Reaktors (2) geleitet. Beim sauerstoffhaltigen Gas der Leitung (3) kann es sich zum Beispiel um Luft oder mit O₂ angereicherte Luft handeln. Die Vergasung im Reaktor (2) erfolgt bei Temperaturen von 700 bis 1000°C und zumeist bei Temperaturen von mindestens 800°C. Asche wird durch die Leitung (6) abgezogen und wird, falls nötig, nach Entfernung von Metallbestandteilen deponiert oder einer weiteren Verwendung, z. B. im Straßenbau, zugeführt.

Am oberen Ende des Reaktors (2) verläßt ein Gas-Feststoff-Gemisch den Reaktor durch den Kanal (8) und strömt in einen Zyklon-Abscheider (9), aus welchem durch die Leitung (10) staubhaltiges Brenngas abgezogen wird. Im Abscheider (9) anfallende Feststoffe werden durch die Leitung (11) zurück in den unteren Bereich des Reaktors (2) geführt.

Das staubhaltige Gas der Leitung (10) enthält kondensierbare Kohlenwasserstoffe und zumeist kohlenstoffhaltige Flugstäube. Wichtig ist, die höheren Kohlenwasserstoffe (C₆₊) zumindest weitgehend zu beseitigen und sie in Substanzen zu überführen, die bei den gegebenen Temperaturen und Partialdrücken nicht kondensieren. Zu diesem Zweck führt man das Gas durch eine Spaltkammer (12), der man durch die Leitung (13) O₂-haltiges Gas, z. B. Luft, mit Sauerstoff angereicherte Luft oder technisch reinen Sauerstoff zuführt. In der Spaltkammer (12) sorgt man für Temperaturen im Bereich von 800 bis 1200°C und zumeist 900 bis 1100°C. Wichtig ist hierbei, daß man die Temperatur und die Verweilzeit in der Spaltkammer (12) so wählt, daß die Bildung flüssiger Schlacke vermieden wird und gleichzeitig eine ausreichende Spaltung der C₆₊-Kohlenwasserstoffe gewährleistet ist.

Das in der Leitung (15) aus der Spaltkammer (12) kommende Gas enthält verschiedenartige Feststoffe und Aschepartikel, die hier als Flugstaub bezeichnet werden. In einem Abhitzekessel (16) kühlt man das Gas auf Temperaturen von etwa 150 bis 300°C und gibt es dann durch die Leitung (17) einer Entstaubungseinrichtung (18) auf. Hierbei kann es sich z. B. um ein Gewebe- oder Elektrofilter handeln. Der anfallende Flugstaub, der üblicherweise schwermetallhaltig ist, wird in der Leitung (19) abgezogen, ein Teil davon kann auf dem Transportweg (20) zu einer Brennkammer (21) geführt werden. Der restliche Flugstaub wird durch die Leitung (22) aus dem Verfahren entfernt.

Man führt der Brennkammer (21) durch die Leitung (24) sauerstoffhaltiges Gas, z. B. Luft, mit O₂ angereicherte Luft oder technisch reinen Sauerstoff zu und verbrennt den zugeführten Flugstaub bei Temperaturen im Bereich von 1000 bis 1500°C. Die dabei entstehenden festen oder flüssigen und gasförmigen Verbrennungsprodukte gibt man gemeinsam in den oberen Bereich des Reaktors (2), wo sie vom Wirbelbett aufgenommen werden. Abweichend von Fig. 1 kann flüssige Schlacke aus der Brennkammer (21) auch so abgezogen werden, daß sie nicht in den Reaktor (2) gelangt, vergleiche Fig. 2.

Aus der Entstaubungseinrichtung (18) zieht man in der Leitung (25) ein Gas ab, welches noch einen störenden Gehalt an Schadstoffen aufweist. Bei diesen Schadstoffen handelt es sich z. B. um Quecksilber-, Chlor- und Schwefel-Verbindungen. Um diese Schadstoffe weitgehend zu entfernen, führt man das Gas zunächst durch einen indirekten Kühler (26) und stellt die für die nachfolgende Behandlung günstige Temperatur z. B. im Bereich von 100 bis 150°C ein. Das gekühlte Gas führt man durch die Leitung (27) einer Reinigung zu, wobei man die Bildung von Abwasser vermeidet. In einem oder mehreren Betten oder Reaktoren wird das zu reinigende Gas mit körnigen Adsorbentien in Kontakt gebracht. Diese Adsorbentien können z. B. im Festbett, Wanderbett oder Wirbelbett angeordnet werden oder man kann einen Flugstromreaktor einsetzen.

In der Zeichnung ist in schematischer Darstellung ein Wanderbettreaktor (30) dargestellt, dem man durch die Leitung (31) körniges Adsorptionsmaterial zuführt, das im Reaktor (30) eine Schüttung (33) bildet, die sich langsam nach unten bewegt. Dabei wird die Schüttung etwa in horizontaler Richtung vom zu reinigenden Gas durchströmt. Das Gas verläßt den Reaktor (30) durch die Leitung (35) und wird zum Entstauben durch das Filter (36) geführt, bei dem es sich z. B. um ein Gewebe- oder Elektrofilter handeln kann. Gereinigtes Gas verläßt das Filter (36) in der Leitung (37). Das aus dem Reaktor (30) kommende beladene Adsorptionsmittel wird in der Leitung (38) abgeführt, mit den im Filter (36) abgeschiedenen Feststoffen in der Leitung (39) gemischt und abgezogen.

Bei der Auswahl und der Anwendung geeigneter, an sich bekannter Adsorptionsmaterialien gibt es insbesondere folgende Möglichkeiten: Kalkhydrat, Aktivkohle, Herdofenkoks oder Zeolithe. Die Quecksilber-Entfernung mit Hilfe eines aluminiumarmen Zeolithen ist im EP-Patent 638 351 beschrieben.

Im Fließschema der Fig. 2 haben die bereits zusammen mit Fig. 1 erwähnten Bezugsziffern die dort erläuterte Bedeutung. Gemäß Fig. 2 gibt man das schadstoffhaltige Gas der Leitung (27) einem Sprühabsorber (40) auf, dem man durch die Leitung (41) Kalkmilch und möglicherweise noch andere Adsorbentien zuführt. Gas und Feststoffe strömen durch die Leitung (42) zu einem Filter (43), bei dem es sich z. B. um ein Gewebe- oder Elektrofilter handeln kann. Gereinigtes Gas gelangt in der Leitung (44) zu einem Adsorber (46) zur Abscheidung von Quecksilber, z. B. in einem Zeolith-Festbett, wie im EP-Patent 638 351 beschrieben. Chloridhaltige Feststoffe zieht man in der Leitung (45) ab. In der Brennkammer (21) zieht man flüssige Schlacke durch die Leitung (23) ab und leitet das Verbrennungsgas durch die Leitung (32) in den Reaktor (2).

### Beispiel:

Einer Verfahrensführung gemäß Fig. 2 wird kommunaler Restmüll zugeführt. Die nachfolgenden Daten sind teilweise berechnet. Der Restmüll, der in einer Menge von 7500 kg/h angeliefert wird, enthält 24,5 Gew.-% Feuchte und 30 Gew.-% Asche. Dieser Müll wird zunächst auf 5 Gew.-% Restfeuchte getrocknet und dann im Reaktor (2) bei 900°C und unter Zufuhr von 6230 Nm³/h Luft vergast. Pro Stunde strömen 13000 Nm³ Gas durch die Leitung (-10), das Gas enthält 48 g/Nm³ Staub und 1 Vol.-% C₆₊-Kohlenwasserstoffe. In der Spaltkammer (12) beträgt die Verweilzeit des Gases 1,5 Sekunden, Luft wird durch die Leitung (13) zugeführt, und es wird eine Austrittstemperatur von 1000°C erreicht. Der Gehalt an C₆₊-Kohlenwasserstoffen in der Leitung (15) beträgt nur noch 0,1 Vol.-%. Durch die Leitung (20) gibt man 400 kg/h Staub in die Brennkammer (21), die mit 1860 Nm³/h Luft gespeist wird und in der 1300°C erreicht werden. Dem Sprühabsorber (40) führt man Kalkmilch zu und hält die Auslaßtemperatur auf 160°C. Der Adsorber (46) enthält ein Zeolith-Festbett zur Hg-Entfernung.

## Patentansprüche

1. Verfahren zum Vergasen von Festbrennstoffen in der zirkulierenden Wirbelschicht, wobei man die Brennstoffe in einem Vergasungsreaktor (2)unter Zufuhr von sauerstoffhaltigem Gas bei Temperaturen im Bereich von 700 bis 1000°C vergast, vom oberen Bereich des Vergasungsreaktors ein Gas-Feststoff-Gemisch einem Abscheider (9) zuführt, aus dem Abscheider Staub und Kohlenwasserstoffe einschließlich höherer Kohlenwasserstoffe mit mehr als 6 C-Atomen im Molekül enthaltendes Gas mit einem Heizwert von 2000 bis 8000 kJ/m³ und getrennt davon abgeschiedene Feststoffe ableitet und die Feststoffe mindestens teilweise in den unteren Bereich des Vergasungsreaktors zurückführt, dadurch gekennzeichnet, daß man das staubhaltige Gas aus dem Abscheider (9) durch eine Spaltkammer (12) leitet, wobei man in der Spaltkammer unter Zufuhr von gasförmigem Sauerstoff im Temperaturbereich von 800 bis 1200°C und unter der Temperatur des Ascheschmelzpunktes die im Gas enthaltenen Kohlenwasserstoffe weitgehend spaltet und dabei den Gehalt an den höheren Kohlenwasserstoffen (C₆₊-Kohlenwasserstoffen) im Gas auf höchstens 10 Gew.-% des Gehalts an diesen höheren Kohlenwasserstoffen im aus dem Abscheider kommenden Gas verringert, daß man das aus der Spaltkammer kommende Gas kühlt, das gekühlte Gas durch eine Entstaubungseinrichtung (18) leitet und Flugstaub abtrennt, daß man das gekühlte und entstaubte Gas durch mindestens ein Bett oder einen Reaktor (40) mit Schadstoffe bindenden körnigen Feststoffen leitet und das Gas anschließend entstaubt, und daß man mindestens einen Teil des aus der Entstaubungseinrichtung (18) abgezogenen Flugstaubs in einer Brennkammer (21) bei Temperaturen im Bereich von 1000 bis 1500°C unter Zugabe von 02-haltigem Gas umsetzt.

2. Verfahren nach Anspruch 1, dadurch gekennzeichnet, daß man die in der Brennkammer (21) gebildeten gasförmigen Produkte dem im Vergasungsreaktor (2) gebildeten, feststoffhaltigen Gas zumischt.

## Claims

1. A process of gasifying solid fuels in the circulating fluidized bed, wherein the fuels are gasified in a gasification reactor (2) by supplying oxygen-containing gas at temperatures in the range from 700 to 1000°C, from the upper portion of the gasification reactor a gas-solids mixture is supplied to a separator (9), gas containing dust and hydrocarbons including higher hydrocarbons with more than 6 C atoms in the molecule, which gas has a calorific value of 2000 to 8000 kJ/m³, and separated solids are separately discharged from the separator, and the solids are at least partly recirculated into the lower portion of the gasification reactor, characterized in that the dust-laden gas from the separator (9) is passed through a separation chamber (12), the hydrocarbons contained in the gas being largely broken down in the separation chamber by supplying gaseous oxygen at a temperature in the range from 800 to 1200°C and below the temperature of the ash melting point, whereby the content of higher hydrocarbons (C₆₊ hydrocarbons) in the gas is reduced to not more than 10 wt-% of the content of these higher hydrocarbons in the gas coming from the separator, that the gas coming from the separation chamber is cooled, the cooled gas is passed through a dedusting means (18) and entrained dust is separated, that the cooled and dedusted gas is passed through at least one bed or one reactor (40) with granular solids binding noxious substances and the gas is then dedusted, and that at least part of the entrained dust withdrawn from the dedusting means (18) is reacted in a combustion chamber (21) at temperatures in the range from 1000 to 1500°C by adding O₂-containing gas.

2. The process as claimed in claim 1, characterized in that the gaseous products formed in the combustion chamber (21) are admixed to the solids-containing gas formed in the gasification reactor (2).

## Revendications

1. Procédé de gazéification de combustibles solides dans le lit fluidisé circulant, les combustibles étant gazéifiés dans un réacteur de gazéification (2) sous apport de gaz oxygéné à des températures du domaine de 700 à 1000°C, un séparateur (9) étant alimenté avec un mélange gaz-solides depuis la zone supérieure du réacteur de gazéification, du gaz chargé de poussières et d'hydrocarbures y compris d'hydrocarbures supérieurs contenant plus de 6 atomes C dans la molécule, d'une valeur calorifique de 2000 à 8000 kJ/m³, et, séparément, des solides séparés étant évacués hors du séparateur, et les solides étant ramenés au moins partiellement dans la zone inférieure du réacteur de gazéification, caractérisé en ce que le gaz chargé de poussières passe hors du séparateur (9) à travers une chambre de séparation (12), les hydrocarbures contenus dans le gaz étant largement décomposés dans la chambre de séparation sous apport d'oxygène gazeux à une température du domaine de 800 à 1200°C et en dessous de la température du point de fusion des cendres, et la teneur en hydrocarbures supérieures (hydrocarbures C₆₊) dans le gaz étant réduite à au plus 10 % de la teneur en poids de ces hydrocarbures supérieurs dans le gaz provenant du séparateur, en ce que le gaz provenant de la chambre de séparation est refroidi, le gaz refroidi passe à travers un dispositif de dépoussiérage (18), et les poussières volantes sont séparées, en ce que le gaz refroidi et dépoussiéré passe à travers au moins un lit ou un réacteur (40) avec des solides granuleux liant les substances nocives et le gaz est ensuite dépoussiéré, et en ce qu'on fait réagir au moins une partie des poussières volantes extraites du dispositif de dépoussiérage (18) dans une chambre de combustion (21) à des températures du domaine de 1000 à 1500°C sous addition de gaz oxygéné.

2. Procédé selon la revendication 1, caractérisé en ce que les produits gazeux formés dans la chambre de combustion (21) sont mélangés au gaz contenant des solides formés dans le réacteur de gazéification (2).
